# EUROPÄISCHE PATENTSCHRIFT

(11) **EP 1 074 734 B1**
(45) Veröffentlichungstag und Bekanntmachung des Hinweises auf die Patenterteilung: **01.09.2004**
(21) Anmeldenummer: 00112276.1
(22) Anmeldetag: 08.06.2000
(51) Int. Cl.: F04B 1/14, F04B 1/18, F04B 17/03

(54) **Axialkolbenpumpe**
Axial piston pump
Pompe à pistons axiaux

(30) Priorität: 04.08.1999 DE 19936662
(43) Veröffentlichungstag der Anmeldung: 07.02.2001
(73) Patentinhaber: Walbro Engine Management LLC, Tucson, Arizona 85704 (US)
(72) Erfinder: Radermacher, Bernhard, 41748 Viersen (DE)
(74) Vertreter: von Kirschbaum, Alexander, Dipl.-Ing.

(56) Entgegenhaltungen:
- WO-A-84/00403
- DE-A- 4 403 139
- US-A- 2 138 194
- US-A- 4 789 308
- US-A- 5 700 135

## Beschreibung

Die Erfindung betrifft eine Axialkolbenpumpe mit Taumelscheibenantrieb nach dem Oberbegriff des Patentanspruchs 1.

Eine derartige Axialkolbenpumpe ist als Hochdruckpumpe aus dem DE 85 14 497 U1 bekannt, deren Innenraum mit einem Öl gefüllt ist.

Aus der DE 196 43 134 A1 ist eine Axialkolbenpumpe bekannt, die als Kraftstoffpumpe eingesetzt werden soll. Auch bei dieser Pumpe ist ein isolierter Innenbereich vorgesehen, der mit Schmieröl gefüllt ist.

Es ist weiterhin beispielsweise aus der WO 84/00403 bekannt, elektrische Kraftstoffpumpen mit einem nasslaufenden Elektromotor auszustatten, d. h. diese als Inlinepumpe zu betreiben, so dass die wärmeproduzierenden Elektromotorteile durch das geförderte Medium gekühlt werden.

Im Zuge der immer weiter ansteigenden Anforderungen an Fahrzeugbrennkraftmaschinen besteht Bedarf nach einer Kraftstoffpumpe für Brennkraftmaschinen, die für höhere Förderdrücke und für eine kostengünstige Massenfertigung geeignet ist.

Es ist daher Aufgabe der Erfindung, eine solche aufzufinden.

Diese Aufgabe ist bei einer gattungsgemässen Axialkolbenpumpe durch die im Kennzeichen des Patentanspruchs 1 angegebenen Merkmale gelöst, wobei vorteilhafte Weiterbildungen in den Unteransprüchen angegeben sind.

Ein Ausführungsbeispiel der Erfindung ist in der Zeichnung dargestellt und nachfolgend beschrieben.

Die Zeichnung zeigt einen Längsschnitt einer Axialkolbenpumpe 1 mit Taumelscheibenantrieb 2 und nasslaufendem Elektromotor 3, der Elektromotor 3 weist eine Antriebswelle 4 mit Antriebsscheibe 5 auf.

Es sind nun folgende Massnahmen vorgesehen:
die Antriebsscheibe 5 stützt sich über Wälzlager 6 auf einem Elektromotorlagerlaufring 7 ab,
eine Taumelscheibe 8 stützt sich über Wälzlager 9 auf der Antriebsscheibe 5 ab,
paarweise angeordnete Kolben 10 sind federbelastet und stützen sich an der Taumelscheibe 8 ab,
die Kolben 10 sind in ein Zylinderstück 11 eingesetzt,
das Zylinderstück 11 ist in ein Pumpengehäuse 12 eingesetzt und spannt eine Ventilscheibe 13 zwischen Gehäuse 12 und Zylinderstück 11 ein,
die Ventilscheibe 13 weist Verbindungskanäle 14 für Saug- und Druckkanäle 15, 16 auf,
die Verbindungskanäle 14 und die Saugkanäle 15 weisen Rückschlagventile 17 und 18 auf,
das Zylinderstück 11 ist durch das Pumpengehäuse 12 und das Pumpengehäuse 12 durch einen Gehäusedeckel 19 belastet,
der Gehäusedeckel 19 ist durch eine umgerollte Pumpengehäusewandung 20 belastet, Pumpengehäuse 12 und Gehäusedeckel 19 weisen Saug- und Druckanschlussstutzen 21 und 22 auf.

Diese Massnahmen ergeben insgesamt eine für höhere Förderdrücke geeignete Kraftstoffpumpe, die darüber hinaus kostengünstig in Massenfertigung herstellbar ist.

Es ist hierbei vorteilhaft, wenn folgende Massnahmen getroffen werden, dass die Rückschlagventile 17, 18 als Blattfederventile 23, 24 ausgeführt und zwischen Ventilscheibe 13 und Gehäuse 12 bzw. Ventilscheibe 13 und Zylinderstück 11 eingespannt sind.

Es ist ersichtlich, dass die Kolben 10 durch eine gemeinsame Federwippe 25 belastet sind, die sich an einem Zentrierzapfen 26 des Zylinderstückes 11 abstützt, wobei die Taumelscheibe 8 mit einer Zentrierausnehmung 27 auf den Zentrierzapfen 26 aufgesetzt ist. Durch die Federwippe 25 wird erreicht, dass ein Kolben einen Saughub und der andere einen Druckhub ausführt.

Dadurch, dass die Taumelscheibe 8 unverdrehbar im Gehäuse 12 bzw. Zylinderstück 11 geführt ist, kann verhindert werden, dass grössere Reibungskräfte zwischen Kolben 10 und Taumelscheibe 8 wirken können. Die auf die Kolben 10 wirkenden Federkräfte der Federwippe 25 dienen einem Toleranzausgleich.

Es hat sich als vorteilhaft herausgestellt, dass der Elektromotor 3 im Saugbereich der Pumpe, d. h. zwischen dem Sauganschlussstutzen 21 und den Saugkanälen 15 angeordnet ist, wobei dann Ventilzungen 28 des zwischen Ventilscheibe 13 und Zylinderstück 11 eingespannten Blattfederventils 24 direkt auf die Saugkanäle 15 einwirken und Ventilzungen 29 des zwischen Gehäuse 12 und Ventilscheibe 13 eingespannten Blattfederventils 23 direkt auf die Verbindungskanäle 14 einwirken.

## Patentansprüche

1. Axialkolbenpumpe mit Taumelscheibenantrieb und nasslaufendem Elektromotor, der Elektromotor weist eine Antriebswelle auf, **gekennzeichnet durch** folgende Merkmale,
eine Antriebsscheibe (5) stützt sich über Wälzlager (6) auf einem Elektromotorlagerlaufring (7) ab,
eine Taumelscheibe (8) stützt sich über Wälzlager (9) auf der Antriebsscheibe (5) ab, paarweise angeordnete Kolben (10) sind federbelastet und stützen sich an derTaumelscheibe (8) ab,
die Kolben (10) sind in ein Zylinderstück (11) eingesetzt,
das Zylinderstück (11) ist in ein Pumpengehäuse (12) eingesetzt und spannt eine Ventilscheibe (13) zwischen Gehäuse (12) und Zylinderstück (11) ein,
die Ventilscheibe (13) weist Verbindungskanäle (14) für Saug- und Druckkanäle (15, 16) auf,
die Verbindungskanäle (14) und die Saugkanäle (15) weisen Rückschlagventile (17 und 18) auf,
das Zylinderstück (11) ist **durch** das Pumpengehäuse (12) und das Pumpengehäuse (12) **durch** einen Gehäusedeckel (19) belastet,
der Gehäusedeckel (19) ist **durch** eine umgerollte Pumpengehäusewandung (20) belastet,
Pumpengehäuse (12) und Gehäusedeckel (19) weisen Saug- und Druckanschlussstutzen (21 und 22) auf.

2. Kolbenpumpe nach Anspruch 1, **dadurch gekennzeichnet, dass** die Rückschlagventile (17, 18) als Blattfederventile (23, 24) ausgeführt und zwischen Ventilscheibe (13) und Gehäuse (12) bzw. Ventilscheibe (13) und Zylinderstück (11) eingespannt sind.

3. Kolbenpumpe nach Anspruch 2, **dadurch gekennzeichnet, dass** die Kolben (10) durch eine gemeinsame Federwippe (25) belastet sind, wobei die Federwippe (25) sich an einem Zentrierzapfen (26) des Zylinderstückes (11) abstützt.

4. Kolbenpumpe nach Anspruch 3, **dadurch gekennzeichnet, dass** die Taumelscheibe (8) mit einer Zentrierausnehmung (27) auf den Zentrierzapfen (26) aufgesetzt ist.

5. Kolbenpumpe nach Anspruch 4, **dadurch gekennzeichnet, dass** die Taumelscheibe (8) unverdrehbar im Gehäuse (12) bzw. Zylinderstück (11) geführt ist.

6. Kolbenpumpe nach einem der vorstehenden Ansprüche, **dadurch gekennzeichnet, dass** der Elektromotor (3) im Saugbereich der Pumpe, d. h. zwischen Sauganschluss (21) und Saugkanälen (15) angeordnet ist.

7. Kolbenpumpe nach einem der vorstehenden Ansprüche, **dadurch gekennzeichnet, dass** die Saugkanäle (15) im Zylinderstück (11) angeordnet sind.

8. Kolbenpumpe nach Anspruch 7, **dadurch gekennzeichnet, dass** die Ventilzungen (28) des zwischen Ventilscheibe (13) und Zylinderstück (11) eingespannten Blattfederventils (24) direkt auf die Saugkanäle 15 einwirken.

9. Kolbenpumpe nach einem der vorstehenden Ansprüche, **dadurch gekennzeichnet, dass** die Ventilzungen (29) des zwischen Gehäuse (12) und Ventilscheibe (13) eingespannten Blattfederventils (23) direkt auf die Verbindungskanäle (14) einwirken.

## Claims

1. Axial piston pump with a swash-plate drive and a wet running electric motor, wherein the electric motor comprises a drive shaft, **characterized by** the following features:
a drive plate (5) is supported on an electric motor bearing race (7) through a roller bearing (6),
a swash-plate (8) is supported on the drive plate (5) through a roller bearing (9),
pistons (10) arranged in pairs that are spring-loaded and supported on the swash-plate (8),
the pistons (10) are inserted in a cylinder member (11),
the cylinder member (11) is inserted in a pump housing (12) and clamps a valve plate (13) between the housing (12) and the cylinder member (11),
the valve plate (13) has connecting channels (14) for suction and pressure channels (15, 16), the connecting channels (14) and the suction channels (15) comprising return valves (17 and 18),
the cylinder member (11) is loaded by the pump housing (12) and the pump housing (12) is loaded by a housing lid (19),
the housing lid (19) is loaded by an edged pump housing wall (20),
the pump housing (12) and the housing lid (19) comprise suction and pressure connection pieces (21 and 22).

2. Piston pump of claim 1, wherein the return valves (17, 18) are configured as plate spring valves (23, 24) and are clamped between the valve plate (13) and the housing (12) or the valve plate (13) and the cylinder member (11), respectively.

3. Piston pump of claim 2, wherein the pistons (10) are loaded by a common spring rocker (25), said spring rocker (25) being supported at a centring pin (26) of the cylinder member (11).

4. Piston pump of claim 3, wherein the swash-plate (8) is set on the centring pin (26) by a centring recess (27).

5. Piston pin of claim 4, wherein the swash-plate (8) is non-rotatably guided in the housing (12) or the cylinder member (11), respectively.

6. Piston pump of one of the preceding claims, wherein the electric motor (3) is located in the suction area of the pump, i.e. between the suction connection (21) and suction channels (15).

7. Piston pump of one of the preceding claims, wherein the suction channels (15) are located in the cylinder member (11).

8. Piston Pump of claim 7, wherein the valve tongues (28) of the plate spring valve (24) clamped between the valve plate (13) and the cylinder member (11) act directly on the suction channels (15).

9. Piston pump of one of the preceding claims, wherein the valve tongues (29) of the plate spring valve (23) clamped between the housing (12) and the valve plate (13) act directly on the connecting channels (14).

## Revendications

1. Pompe à pistons axiaux, avec entraînement à plateau oscillant et moteur électrique travaillant en milieu humide, le moteur électrique présentant un arbre d'entraînement, **caractérisée par** les particularités suivantes,
un disque d'entraînement (5) prend appui par l'intermédiaire de paliers à roulement (6) sur une bague de roulement (7) de moteur électrique,
un plateau oscillant (8) prend appui par l'intermédiaire de paliers à roulement (9) sur le disque d'entraînement (5),
des pistons (10) agencés par paires sont contraints élastiquement et prennent appui sur le plateau oscillant (8),
les pistons (10) sont insérés dans une pièce cylindrique (11),
la pièce cylindrique (11) est insérée dans un corps de pompe (12) et enserre un disque de clapet (13) entre le corps (12) et la pièce cylindrique (11),
le disque de clapet (13) présente des canaux de liaison (14) pour des canaux d'admission et de pression (15, 16),
les canaux de liaison (14) et les canaux d'admission (15) présentent des clapets anti-retour (17 et 18),
la pièce cylindrique (11) est sollicitée par le corps de pompe (12) et le corps de pompe (12) par un couvercle de corps (19),
le couvercle de corps (19) est sollicité par une paroi enroulée de corps de pompe (20),
le corps de pompe (12) et le couvercle de corps (19) présentent des tubulures de raccordement d'admission et de refoulement (21 et 22).

2. Pompe à pistons axiaux selon la revendication 1, **caractérisée en ce que** les clapets anti-retour (17, 18) sont réalisés en tant que clapets à lames élastiques (23, 24) et sont enserrés entre le disque de clapet (13) et le corps (12) ou respectivement entre le disque de clapet (13) et la pièce cylindrique (11).

3. Pompe à pistons axiaux selon la revendication 2, **caractérisée en ce que** les pistons (10) sont sollicités par une bascule à ressort (25), la bascule à ressort (25) prenant appui sur un téton centreur (26) de la pièce cylindrique (11).

4. Pompe à pistons axiaux selon la revendication 3, **caractérisée en ce que** le plateau oscillant (8) est placé avec un évidement de centrage (27) sur le téton centreur (26).

5. Pompe à pistons axiaux selon la revendication 4, **caractérisée en ce que** le plateau oscillant (8) est guidé sans rotation possible dans le corps (12) ou la pièce formant cylindre (11).

6. Pompe à pistons axiaux selon l'une des revendications précédentes, **caractérisée en ce que** le moteur électrique (3) est disposé dans la zone d'admission de la pompe, c'est-à-dire entre le raccord d'admission (21) et les canaux d'admission (15).

7. Pompe à pistons axiaux l'une des revendications précédentes, **caractérisée en ce que** les canaux d'admission (15) sont disposés dans la pièce cylindrique (11).

8. Pompe à pistons axiaux selon la revendication 7, **caractérisée en ce que** les languettes de clapet (28) du clapet à lame élastique (24) enserré entre le disque de clapet (13) et la pièce cylindrique (11), agissent directement sur les canaux d'admission (15).

9. Pompe à pistons axiaux selon l'une des revendications précédentes, **caractérisée en ce que** les languettes de clapet (29) du clapet à lame élastique (23) enserré entre le corps (12) et le disque de clapet (13) agissent directement sur les canaux de liaison (14).
